# EUROPÄISCHE PATENTANMELDUNG

(11) **EP 0 525 376 A1**
(43) Veröffentlichungstag der Anmeldung: **03.02.1993**
(21) Anmeldenummer: 92110519.3
(22) Anmeldetag: 23.06.1992
(51) Int. Cl.: F02D 9/02

(54) **Lastverstelleinrichtung für eine Antriebsmaschine**

(30) Priorität: 27.07.1991 DE 4124973
(71) Anmelder: ROBERT BOSCH GMBH, 70442 Stuttgart (DE)
(72) Erfinder: Maennle, Erik, Dipl.-Ing. (FH), W-7602 Oberkirch (DE); Haubner, Georg, W-8431 Berg/Opferpfalz (DE); Zoebl, Hatmut, W-8510 Fuerth (DE); Lieberoth-Leden, Dr.-Ing., W-7250 Leonberg 7 (DE); Reppich, Andreas, W-7250 Leonberg (DE)

(57) **Zusammenfassung**

Die Erfindung betrifft eine Lastverstelleinrichtung für eine Antriebsmaschine, insbesondere eines Fahrzeugs, mit einem die Leistung der Antriebsmaschine bestimmenden Stellglied, das von einem von einer Regeleinrichtung ansteuerbaren Stellantrieb innerhalb eines normalen Stellbereiches verstellbar ist.

Erfindungsgemäß ist bei einer solchen Lastverstelleinrichtung vorgesehen, daß bei nicht aktiviertem Stellantrieb das Stellglied (11) unter der Wirkung einer Feder (F1) in einer durch einen vorzugsweise einstellbaren Anschlag (15) bestimmten Stellung außerhalb des normalen Stellbereichs (A) gehalten wird.

Im Falle einer Lastverstelleinrichtung für ein Fahrzeug bestimmt die von dem Anschlag bestimmte Stellung des Stellgliedes einen erhöhten Leerlauf der Antriebsmaschine, der einen Notfahrbetrieb ermöglicht, um einen Gefahrenbereich zu verlassen oder die nächste Werkstätte aufzusuchen.

## Beschreibung

Die Erfindung betrifft eine Lastverstelleinrichtung für eine Antriebsmaschine, insbesondere eines Fahrzeugs, mit einem die Leistung der Antriebsmaschine bestimmenden Stellglied, das von einem von einer Regeleinrichtung ansteuerbaren Stellantrieb innerhalb eines normalen Stellbereiches verstellbar ist.

Bei einer bekannten, für ein von einer Brennkraftmaschine angetriebenes Fahrzeug bestimmten Lastverstelleinrichtung dieser Art erfolgt die Übertragung der Stellposition eines Bedienelements, wie eines Fahrpedals, auf die Stellposition eines auf das Stellglied in Form einer Drosselklappe oder Einspritzpumpe einwirkenden und von einer Rückstellfeder in Leerlaufstellrichtung beaufschlagten Stellelements über dessen gesamten Stellbereich auf elektromechanischem Weg über einen von einer elektronischen Regeleinrichtung ansteuerbaren elektrischen Stellantrieb. Ein derartiges elektromechanisches Übertragungssystem macht es möglich, mittels der elektronischen Regeleinrichtung in die Übertragung der Stellposition des Fahrpedals auf die Stellposition des Stellelementes verändernd einzugreifen. Ein solcher Eingriff kann z.B. dazu dienen, insbesondere beim Anfahren einen Radschlupf infolge zu hoher Leistung zu vermeiden, die Fahrgeschwindigkeit und/oder die Drehzahl der Antriebsmaschine zu begrenzen und/oder die Fahrgeschwindigkeit auf einem bestimmten Wert zu halten. Andere automatische Eingriffe in die Lastverstelleinrichtung sind z.B. erforderlich, wenn ein Getriebe automatisch schalten soll oder wenn die Leerlaufdrehzahl auch bei unterschiedlichen Leistungserfordernissen im Leerlauf auf einen konstanten Wert geregelt werden soll.

Für den Fall, daß infolge eines Ausfalls einer Systemkomponente des Übertragungssystems der elektrische Stellantrieb stromlos wird, ist ein entgegen der Leerlaufstellrichtung federbelasteter Anschlag vorgesehen, an dem das von der Rückstellfeder beaufschlagte Stellelement in einer einen erhöhten Leerlauf, den sogenannten Notleerlauf, bestimmenden Stellung gehalten wird, der es ermöglicht, z.B. im zweiten Gang einen Gefahrenbereich zu verlassen bzw. die nächste Werkstatt aufzusuchen.

Nachteilig ist hierbei allerdings, daß die der Rückstellfeder entgegenwirkende und kraftmäßig stärker als diese auszulegende Feder des Anschlages im regulären Funktionszustand bei der Regelung im Leerlaufbereich Probleme schafft. Soll nämlich das Stellelement durch den Stellantrieb über seine durch den federnden Anschlag bestimmte Stellung hinaus in Leerlaufstellrichtung betätigt werden, so muß der Stellantrieb plötzlich gegen die Feder des Anschlages arbeiten, während er vordem gegen die entgegengesetzt wirkende Rückstellfeder arbeiten mußte. Dies macht daher im Bereich der durch den Anschlag bestimmten Stellung des Stellelements sowohl eine Drehmomentumkehr als auch ein höheres Drehmoment erforderlich. In der Praxis hat sich auch gezeigt, daß es häufig zu Problemen mit dem Dauerhaltemoment des Elektromotors kommt, da wegen der Federkraft des Anschlages ein hoher Motorstrom erforderlich ist, die Wärmeabfuhr infolge des geringen Luftdurchsatzes aber nur gering ist. Anderseits ist die Motorgröße durch die Einbaubedingungen meist sehr beschränkt.

Aufgabe der Erfindung ist, diese Nachteile der bekannten Lastverstelleinrichtung zu beheben.

Diese Aufgabe wird ausgehend von einer Lastverstelleinrichtung der eingangs angegebenen Art erfindungsgemäß dadurch gelöst, daR bei nicht aktiviertem Stellantrieb das Stellglied unter der Wirkung einer Feder in einer durch einen vorzugsweise einstellbaren Anschlag bestimmten Stellung außerhalb des normalen Stellbereichs gehalten wird.

Im Falle einer Lastverstelleinrichtung für die Antriebsmaschine eines Fahrzeugs bestimmt die von dem Anschlag bestimmte Stellung des Stellgliedes außerhalb des normalen Stellbereichs einen erhöhten Leerlauf der Antriebsmaschine, der einen Notfahrbetrieb ermöglicht. Bei Lastverstelleinrichtungen von Antriebsmaschinen für andere Zwecke kann es genügen, wenn diese Stellung des Stellgliedes außerhalb des normalen Stellbereichs einen erhöhten Leerlauf bestimmt, der gerade dafür ausreicht, daß die Antriebsmaschine unter allen denkbaren Umständen (insbesondere im Winterbetrieb bei kaltem Motor) nicht abstirbt. Andererseits kann es bei gewissen Anwendungen auch zweckmäßig sein, die Antriebsmaschine bei Ausfall des Stellantriebes mit bestimmter Teillast weiterlaufen zu lassen.

Gemäß einer ersten Ausführungsform der Erfindung ist das Stellglied unter der Wirkung der Feder über seine Geschlossenstellung hinaus bewegbar und liegt die von dem Anschlag bestimmte Stellung jenseits der Geschlossenstellung des Stellgliedes. Dies hat den Vorteil, daß bei Ausfall des Stellantriebes das Stellglied von der Feder in Richtung Schließen betätigt wird.

Gemäß einer zweiten Ausführungsform ist das Stellglied unter der Wirkung der Feder über seine maximale Offenstellung hinaus bewegbar und liegt die von dem Anschlag bestimmte Stellung jenseits der Offenstellung des Stellgliedes. Der Vorteil dieser Ausführungsform ist, daß unabhängig in welche Richtung der Stellantrieb im Falle eines Fehlers im Übermaß verstellt, das Stellglied immer in eine Schließstellung bewegt wird.

Besonders vorteilhaft erweist sich die Erfindung bei Lastverstelleinrichtungen, bei denen das Stellglied eine Drosselklappe ist, da zur Realisierung der Erfindung gegenüber den bekannten Lastverstelleinrichtungen keine zusätzlichen oder speziell ausgebildeten Bauteile erforderlich sind.

Der Anschlag kann zweckmäßig am Drosselklappengehäuse angeordnet sein und mit einer an der Drosselklappenwelle vorgesehenen Nase zusammenwirken.

In dem Fall, wo die von dem Anschlag bestimmte Stellung der Drosselklappe jenseits deren Offenstellung liegt, kann am Drosselklappengehäuse ein weiterer, mit einer weiteren Nase der Drosselklappenwelle zusammenwirkender und vorzugsweise einstellbarer Anschlag vorgesehen sein, der innerhalb des normalen Stellbereiches der Drosselklappe eine Minimalleerlaufstellung derselben bestimmt.

Nachstehend ist die Erfindung anhand der Zeichnungen näher erläutert. Es zeigen Fig. 1 und 2 schematische Darstellungen der Drosselklappe einer Lastverstelleinrichtung nach dem Stand der Technik, wobei sich die Drosselklappe in Fig. 1 in ihrer Minimalleerlaufstellung und in Fig. 2 in ihrer durch den federbelasteten Anschlag bestimmten Notleerlaufstellung befindet, Fig. 3 eine schematische Darstellung der Drosselklappe einer Lastverstelleinrichtung nach einer ersten Ausführungsform der Erfindung, Fig. 4 einen Vertikalschnitt durch das Drosselklappengehäuse einer Lastverstelleinrichtung nach einer zweiten Ausführungsform der Erfindung, Fig. 5 eine Draufsicht auf das Drosselklappengehäuse nach Fig. 4 und Fig. 6 ein Detail der Fig. 5 in Blickrichtung Vl.

Die in den Fig. 1 und 2 gezeigte Drosselklappe 1 der bekannten Lastverstelleinrichtung ist durch eine (nicht dargestellte) Feder, die sogenannte Rückstellfeder, in Leerlaufstellrichtung beaufschlagt (Federkraft F1

Die Lastverstellung erfolgt durch einen (nicht dargestellten) elektrischen Stellantrieb, der von einer (nicht dargestellten) elektronischen Regeleinrichtung angesteuert wird, die ihrerseits der Stellposition eines (nicht dargestellten) Bedienelements, z.B. eines Fahrpedals, entsprechende elektrische Signale erhält. Der Stellbereich A der Drosselklappe 1 erstreckt sich hiebei von der in Fig. 1 in vollen Linien dargestellten, den Minimalleerlauf MLL bestimmenden Stellung bis zu einer Vollaststellung, z.B. der in strichlierten Linien angedeuteten maximalen Offenstellung der Drosselklappe.

Mit der Drosselklappenwelle 2 ist ein Drosselklappenhebel 3 drehfest verbunden, der im Leerlaufstellbereich der Drosselklappe 1 an einem von einer Feder 4 entgegen der Leerlaufstellrichtung beaufschlagten Anschlag 5 anliegt, wobei die Federkraft F2 der Feder 4 größer ist als die Federkraft F1 der Rückstellfeder. Das Gehäuse 6 des federbeaufschlagten Anschlages 5 ist mittels einer Schraubverbindung in einem ortsfesten Bauteil 7 festgelegt.

Bei aktiviertem elektrischen Stellantrieb wird diese im Leerlaufstellbereich wirkende Federkraft F2 von dem Stellantrieb überwunden, was allerdings, wie bereits erwähnt, sowohl eine Drehmomentumkehr als auch ein höheres Drehmoment erforderlich macht.

Fällt aus irgendeinem Grund der elektrische Stellantrieb aus, so nimmt der federbelastete Anschlag 5 seine voll ausgefahrene Stellung ein, (Fig. 2) sodaß die Drosselklappe 1 in einer einen erhöhten Leerlauf ELL, den sogenannten Notleerlauf, bestimmenden Stellung gehalten wird, der einen Notfahrbetrieb, z.B. im zweiten Gang, ermöglicht. Die Schraubverbindung zwischen dem Anschlaggehäuse 6 und dem ortsfesten Bauteil 7 erlaubt eine Einstellung des Anschlages 5 und damit des für den erhöhten Leerlauf ELL gewünschten Öffnungswinkels der Drosselklappe 1.

Ein weiterer in das ortsfeste Bauteil 7 eingeschraubter einstellbarer Anschlag 8 legt die den Minimalleerlauf MLL bestimmende Stellung der Drosselklappe 1 fest. Dieser Anschlag kann auch von dem Anschlaggehäuse 6 gebildet sein, womit ein Bauteil eingespart wird.

Bei der in Fig. 3 gezeigten ersten Ausführungsform der Erfindung ist die Drosselklappe 11 wiederum durch eine nicht dargestellte Feder mit einer Federkraft F1 in Leerlaufstellrichtung beaufschlagt. Der normale Stellbereich A der Drosselklappe 11, innerhalb welchem die Verstellung mittels des Stellantriebes erfolgt, erstreckt sich von der hier punktiert angedeuteten, den Minimalleerlauf MLL bestimmenden Stellung bis zu der in strichlierten Linien dargestellten, der maximalen Offenstellung (90°-Lage) entsprechenden Vollaststellung.

Fällt der Stellantrieb aus, wird die Drosselklappe 11 von der besagten Feder in Leerlaufstellrichtung aus dem normalen Stellbereich A heraus bis in eine jenseits der maximalen Geschlossenstellung (0°-Lage) liegende, den erhöhten Leerlauf bzw. Notleerlauf ELL bestimmende Stellung verschwenkt, in der der mit der Drosselklappenwelle 12 verbundene Drosselklappenhebel 13 an einem in einem ortsfesten Bauteil 14 eingeschraubten Anschlag 15 zur Anlage kommt. Dieser Anschlag 15 könnte bei ausreichend genauer Fertigung auch eine Gußnase, also ein nicht einstellbarer Anschlag sein. Die in vollen Linien dargestellte, den erhöhten Leerlauf bzw. Notleerlauf ELL bestimmende Stellung ist in bevorzugter Ausführung durch die Schraubverbindung zwischen dem ortsfesten Bauteil 14 und dem Anschlag 15 beliebig einstellbar.

Die Verschwenkung der Drosselklappe 11 aus dem normalen Stellbereich A heraus bis in die den erhöhten Leerlauf ELL bestimmende Stellung geht so rasch vor sich, daß die Brennkraftmaschine beim Durchfahren der 0°-Lage der Drosselklappe nicht absterben kann. Andererseits liegt beim Anlassen des Motors noch nicht die für die zündfähige Gemischbildung notwendige Motordrehzahl vor.

Der besondere Vorteil dieser Ausführungsform ist, daß die Nachteile des in den Fig. 1 und 2 gezeigten Standes der Technik ohne zusätzliche Bauteile behoben werden. Genauer gesagt werden zur Realisierung der Erfindung Bauteile verwendet, die ohnedies für andere Funktionen immer erforderlich sind (Feder, fester Anschlag). Darüberhinaus hat diese Ausführungsform den Vorteil, daß bei Ausfall des Stellantriebes die Drosselklappe 11 von der Feder in Richtung Schließen betätigt wird.

Bei der in den Fig. 4 bis 6 dargestellten Ausführungsform ist die von dem Stellantrieb innerhalb des normalen Stellbereiches A verstellbare Drosselklappe 21 von einer (nicht dargestellten) Feder entgegen der Leerlaufstellrichtung, d.h. in Vollaststellrichtung, beaufschlagt (F3).

Fällt der Stellantrieb aus, wird hier die Drosselklappe 21 von der besagten Feder in Vollaststellrichtung aus dem normalen Stellbereich A heraus bis in eine jenseits der maximalen Offenstellung (90°-Lage) liegende, den erhöhten Leerlauf bzw. Notleerlauf ELL bestimmende Stellung (in vollen Linien dargestellt) verschwenkt, in der eine an der Drosselklappenwelle 22 vorgesehene Nase 23 an einem am Drosselklappengehäuse 24 angeordneten Anschlag 25 anliegt.

Eine weitere an der Drosselklappenwelle 22 vorgesehene Nase 26 wirkt mit einem weiteren am Drosselklappengehäuse 24 angeordneten Anschlag 27 zusammen, der die den Minimalleerlauf MLL bestimmende Stellung der Drosselklappe 21 festlegt. Die Nasen 23 und 26 können auch zu einer einzigen Nase zusammengefaßt werden. Die Anschläge 25 und 27 sind in bevorzugter Ausführung einstellbar, könnten prinzipiell aber auch nicht einstellbare Anschläge sein.

Ein besonderer Vorteil dieser Ausführungsform ist, daß gleichgültig in welche Richtung dar Stellantrieb im Falle eines Fehlers die Drosselklappe im Übermaß verstellt, letztere immer in eine Schließstellung bewegt wird.

Es versteht sich, daß die dargestellten und beschriebenen Ausführungsformen lediglich als Ausführungsbeispiele anzusehen sind und die Erfindung sich keineswegs auf diese Ausführungsbeispiele beschränkt. So ist die Erfindung auch auf Lastverstelleinrichtungen anwendbar, bei denen das Stellglied keine Drosselklappe, sondern z.B. die Regelstange der Einspritzpumpe eines Dieselmotors oder der Stellhebel einer elektrischen Antriebsmaschine ist. Die das Stellglied beaufschlagende Feder kann beliebiger Art, z.B. eine Zugfeder, eine Druckfeder oder eine Drehfeder, sein und an dem Stellglied selbst oder an einem mit diesem verbundenen Bauteil, wie z.B. dem Drosselklappenhebel der Fig. 3 oder der Drosselklappenwelle, angreifen. Der Stellantrieb der Lastverstelleinrichtung muß nicht unbedingt ein elektrischer Stellantrieb sein, sondern könnte ebensogut auch ein hydraulischer oder pneumatischer Antrieb, ein Hubmagnet od. dgl. sein. Der Stellantrieb kann auf das Stellglied direkt oder über ein mit diesem in Verbindung stehendes Stellelement, wie z.B. einen Drosselklappenhebel, die Drosselklappenwelle od. dgl., einwirken.

## Patentansprüche

1. Lastverstelleinrichtung für eine Antriebsmaschine, insbesondere eines Fahrzeugs, mit einem die Leistung der Antriebsmaschine bestimmenden Stellglied, das von einem von einer Regeleinrichtung ansteuerbaren Stellantrieb innerhalb eines normalen Stellbereiches verstellbar ist, dadurch gekennzeichnet, daß bei nicht aktiviertem Stellantrieb das Stellglied (11,21) unter der Wirkung einer Feder (F1,F3) in einer durch einen vorzugsweise einstellbaren Anschlag (15,25) bestimmten Stellung außerhalb des normalen Stellbereichs (A) gehalten wird.

2. Lastverstelleinrichtung nach Anspruch 1, dadurch gekennzeichnet, daß die von dem Anschlag (15,25) bestimmte Stellung des Stellgliedes (11,21) einen Leerlauf der Antriebsmaschine bestimmt.

3. Lastverstelleinrichtung nach Anspruch 1, dadurch gekennzeichnet, daß die von dem Anschlag (15,25) bestimmte Stellung des Stellgliedes (11,21) einen erhöhten Leerlauf (ELL) der Antriebsmaschine bestimmt.

4. Lastverstelleinrichtung nach Anspruch 3, für ein Fahrzeug, dadurch gekennzeichnet, daß der erhöhte Leerlauf (ELL) einen Notfahrbetrieb ermöglicht.

5. Lastverstelleinrichtung nach einem der Ansprüche 1 bis 4, dadurch gekennzeichnet, daß das Stellglied (11) unter der Wirkung der Feder (F1) über seine Geschlossenstellung hinaus bewegbar ist und die von dem Anschlag (15) bestimmte Stellung jenseits der Geschlossenstellung des Stellgliedes (11) liegt. (Fig. 3).

6. Lastverstelleinrichtung nach einem der Ansprüche 1 bis 4, dadurch gekennzeichnet, daß das Stellglied (21) unter der Wirkung der Feder (F3) über seine maximale Offenstellung hinaus bewegbar ist und die von dem Anschlag (25) bestimmte Stellung jenseits der Offenstellung des Stellgliedes liegt (Fig. 4).

7. Lastverstelleinrichtung nach einem der Ansprüche 1 bis 6, dadurch gekennzeichnet, daß das Stellglied (11,21) eine Drosselklappe ist.

8. Lastverstelleinrichtung nach Anspruch 7, dadurch gekennzeichnet, daß der Anschlag (25) am Drosselklappengehäuse (24) angeordnet ist und mit einer an der Drosselklappenwelle (22) vorgesehenen Nase (23) zusammenwirkt.

9. Lastverstelleinrichtung nach Anspruch 8, dadurch gekennzeichnet, daß am Drosselklappengehäuse (24) ein weiterer, mit einer weiteren Nase (26) der Drosselklappenwelle (22) zusammenwirkender und vorzugsweise einstellbarer Anschlag (27) vorgesehen ist, der innerhalb des normalen Stellbereiches (A) der Drosselklappe eine Minimalleerlaufstellung (MLL) derselben bestimmt.
